# EUROPÄISCHE PATENTSCHRIFT

(11) **EP 0 432 657 B1**
(45) Veröffentlichungstag und Bekanntmachung des Hinweises auf die Patenterteilung: **09.06.1993**
(21) Anmeldenummer: 90123528.3
(22) Anmeldetag: 07.12.1990
(51) Int. Cl.: E04D 13/08, E03B 3/02

(54) **Zwischenstück für ein Dachrinnen-Fallrohr**
Junction element for roofgutter-downpipe
Manchon pour conduit de descente d'eau des gouttières

(30) Priorität: 15.12.1989 DE 3941457
(43) Veröffentlichungstag der Anmeldung: 19.06.1991
(73) Patentinhaber: Marzari, Siegfried, D-88299 Leutkirch (DE)
(72) Erfinder: Marzari, Siegfried, D-88299 Leutkirch (DE)
(74) Vertreter: Patentanwälte Eisele, Otten & Roth

(56) Entgegenhaltungen:
- EP-A- 0 277 669
- CH-A- 156 366
- DE-A- 2 842 889
- DE-A- 3 022 186
- DE-A- 3 320 623
- DE-U- 8 813 460
- US-A- 2 567 004

## Beschreibung

Die Erfindung betrifft ein Zwischenstück für ein Dachrinnen-Fallrohr nach dem Gattungsbegriff des Anspruchs 1.

Ein Zwischenstück dieser Gattung ist aus der EP-A-0 277 669 bekannt. Wesentlich ist die Doppelfunktion dieses Zwischenstücks: Es dient dazu, einerseits bei Bedarf Regenwasser zu entnehmen und beispielsweise in einer Tonne zu sammeln und andererseits mittels eines Siebes Laub und anderen Unrat aufzuhalten. Das bekannte Zwischenstück hat einen Gehäusemantel mit einer Öffnung, in deren Bereich eine der Mantelwölbung entsprechende Auslaufrinne um eine einzige Querachse derart schwenkbar gelagert ist, daß sie eine Schließ- und eine Wasserentnahmestellung einnehmen kann. In der Schließstellung deckt die Auslaufrinne den oberen Teil der Öffnung von außen und den unteren Teil von innen ab. In der Wasserentnahmestellung steht die Rinne quer zur Rohrachse und ist leicht nach außen geneigt, so daß das herabfallende Wasser aufgefangen und nach außen geleitet wird. Ein flaches ovales Sieb ist zur Öffnung hin fallend geneigt lose in dem Gehäusemantel angeordnet und mit seinem unteren Rand an der Auslaufrinne angelenkt.

Da das Sieb eine verhältnismäßig kleine Siebfläche hat, ist es durch zurückgehaltenes Laub schnell verstopft. Die Verstopfung kann im übrigen einen Wasserrückstau bewirken, demzufolge Wasser durch die Deckfugen der als Verschlußklappe wirkenden Auslaufrinne austritt.

Der Erfindung liegt die Aufgabe zugrunde, ein Zwischenstück der beschriebenen Art vorzuschlagen, das ein großflächiges Sieb und viel Laub aufnehmen kann, sich aber trotzdem einfach reinigen läßt.

Diese Aufgabe wird erfindungsgemäß durch die kennzeichnenden Merkmale des Anspruchs 1 gelöst. Die dort erwähnten streifenförmigen Gelenklaschen erlauben es, die Rinne völlig von der Öffnung abzuheben und in alle gewünschten Stellungen zu bewegen. Dabei bleibt sie doch mit dem Zwischenstück verbunden und kann nicht verloren gehen. Im Gegensatz zu dem bekannten Zwischenstück kann die Rinne wenigstens so weit weggenommen werden, däß der Zugriff in das Fallrohr hinein frei wird.

Es wird deshalb weiter vorgeschlagen, daß das Sieb in den unteren Teil des Gehäuses eingesetzt ist und däß dabei die Rinne außer der Schließstellung und der Wasserentnahmestellung in eine dritte Stellung bewegt werden kann, in welcher sie die Öffnung zum Einsetzen und Reinigen des Siebes in ausreichendem Maße frei gibt. Das Sieb könnte z. B. ein tulpenförmiges Drahtsieb sein, wie es als Einlaufsieb von Fallrohren altbekannt ist. Ein höheres Sieb ist aber besser. Als besonders zweckmäßig hat sich ein kegelförmiges Sieb aus Drahtstäben erwiesen.

Hinsichtlich der Herstellung des vorgeschlagenen Zwischenstücks ist es vorteilhaft, den Zuschnitt der Gehäusemantel-Öffnung kreisrund zu machen, so daß sie mit einem Kreisschneider ausgeschnitten oder mit einem einfachen Werkzeug ausgestanzt werden kann, wonach noch zwei einander diametral gegenüberliegende Zwickel anzubringen sind.

An der Gehäuseinnenseite sollte ein Einleitblech angebracht sein, das zwei Funktionen hat. Es erstreckt sich über einen Teil des Gehäuseumfangs und dient zum vollständigen Einleiten des Fallwassers in die in Entnahmestellung befindliche Rinne. Dazu ist das Einleitblech am unteren Rand trichterähnlich eingezogen und übergreift somit den Rand der Rinne. Ferner bildet es einen Anschlag für diese, so daß die Rinne einfach in die Entnahmestellung gebracht werden kann und stabil darin verbleibt.

Zur Verringerung der Lagerhaltung infolge universeller Anwendbarkeit wird vorgeschlagen, daß die Rohranschlüsse des Gehäuses als mehrstufige Reduzierstücke ausgebildet sind, insbesondere für die gängigen Durchmesser von 8, 10, 12 und 15 cm. Durch Entfernen des Abschnitts mit dem kleinsten Durchmesser oder mehrerer Abschnitte kann ein Fallrohr mit irgendeinem dieser Durchmesser angeschlossen werden. Bei Entfernung des gesamten Reduzierstücks ist es auch möglich, das Gehäuse unmittelbar mit einem Fallrohr gleichen Durchmessers zu verbinden.

Ein Ausführungsbeispiel der Erfindung wird nachfolgend anhand der Zeichnung erläutert. Im einzelnen zeigt
- Fig. 1: eine Seitenansicht bzw. einen Längsschnitt der oberen Hälfte eines aus Platzgründen quergeteilten Fallrohr-Zwischenstücks mit einer Wasserklappe in der Entnahmestellung,
- Fig. 2: die untere Hälfte dieses Fallrohr-Zwischenstücks in entsprechender Darstellung,
- Fig. 3: einen Querschnitt III-III der Wasserklappe,
- Fig. 4: eine Seitenansicht des ganzen Zwischenstücks in kleinerem Maßstab mit geschlossener Wasserklappe und
- Fig. 5: eine Fig. 4 entsprechende Seitenansicht des Zwischenstücks mit hochgestellter Wasserklappe.

Das Gehäuse 1 des dargestellten Zwischenstücks ist ein etwa 66 cm langes Stück eines Dachrinnen-Fallrohrs aus Blech mit einem der größeren gebräuchlichen Durchmesser von 12 cm. An den beiden Enden sind dreifach gestufte Reduzierstücke 2 und 3 angesetzt, und zwar so, daß der Abschnitt größten Durchmessers des oberen Reduzierstücks 2 in das Gehäuse 1 eingreift, während der entsprechende Abschnitt des unteren Reduzierstücks 3 das Gehäuse 1 übergreift, wie es beim Zusammenstecken von Fallrohrabschnitten üblich ist, um ein Austreten des Wassers an der Verbindungsstelle zu vermeiden. Die Abschnitte 4 und 5 der Reduzierstücke haben Durchmesser von 10 bzw. 8 cm. Somit lassen sich Fallrohre mit diesem kleinen Durchmesser ohne Vorarbeit anschließen. Zum Anschluß an Fallrohre mit 10 cm Durchmesser wird der jeweilige Abschnitt 5 mit dem anschließenden kegeligen Abschnitt abgetrennt und zum Anschluß von Fallrohren mit 12 cm Durchmesser werden die Befestigungsnieten abgefeilt und die Reduzierstücke 2 und 3 ganz entfernt.

Ein wenig über der Mitte hat das Gehäuse 1 eine größere Öffnung 6, deren Rand im ebenen Blechzuschnitt kreisförmig ist (etwa 17 cm Durchmesser) und an zwei einander diametral gegenüberliegenden Stellen je einen spitz zulaufenden Zwickel 7 aufweist. Wenn das Blech zum zylindrischen Gehäuse 1 geformt ist, liegen die Zwickel einander in Umfangsrichtung gegenüber.

Eine querschnittlich etwa halbkreisförmige Wasserklappe 8 hat etwa den gleichen Krümmungsradius wie das Gehäuse 1 und ist mittels zweier bandförmiger Gelenklaschen 9 und 10 an dem Gehäuse 1 angelenkt. Die als Nieten ausgebildeten Anlenkstellen 11 am Gehäuse befinden sich oberhalb der Zwickel 7 und die Anlenkstellen 12 an der Wasserklappe 8 befinden sich etwa auf einem Drittel der Länge an deren Längsrändern. Die Gelenklaschen 9 und 10 sind so lang, daß die Anlenkstellen 12 in die Zwickel 7 einschwenken. Zur Betätigung ist in der Nähe des Auslaufendes der Wasserklappe 8 ein kugelförmiger Griff 13 angebracht. Der untere bzw. innere Randstreifen 14 der Wasserklappe ist gekröpft, d. h. gegenüber der übrigen Fläche versetzt, so daß sie in der Schließstellung (Fig. 4) besser in das Gehäuse paßt.

Fig. 1 zeigt die Wasserentnahmestellung der Wasserklappe 8. Sie ist um etwa 30° nach unten geneigt und liegt mit ihrem abgekröpften inneren Randbogen weitgehend an der Innenfläche des Gehäuses 1 an. Ein Einleitblech 15 ist mit zwei Nieten 16 oberhalb der Wasserklappe an der Gehäuseinnenfläche befestigt. Der untere Randbereich 17 des Einleitbleches ist teilkegelförmig nach innen gebogen und überdeckt den Randstreifen 14 der Wasserklappe, so daß alles Fallwasser von der Wasserklappe 8 erfaßt und ausgeleitet wird. Außerdem dient das Einleitblech 15 für die Wasserklappe 8 als Anschlag, es definiert die Wasserentnahmestellung und erleichtert das Verbringen der Wasserklappe 8 in diese Stellung.

Normalerweise ist das Zwischenstück durch die Wasserklappe 8 verschlossen und das Regenwasser wird im Fallrohr weitergeleitet. Dazu bewegt man die Wasserklappe 8 in die Stellung nach Fig. 4, wobei der obere Teil der Klappe sich von außen über das Gehäuse 1 legt und der untere Teil in das Gehäuse eingreift. Der Längsrand der Wasserklappe 8 tritt an der Spitze des Zwickels 7 in das Gehäuse ein. Die Gelenklaschen 9 und 10 verlaufen in dieser Stellung etwa parallel zur Rohrachse. Das hochgeschwenkte Auslaufende der Wasserklappe 8 wird in dieser Stellung mittels eines bei 18 gelagerten Schwenkriegels 19 festgehalten, der nach vorne abgewinkelt ist, um ihn anfassen und die hochgestellte Klappe auflegen zu können (Fig. 5).

In dem unteren Teil des Gehäuses 1 ist ein Sieb 20 als Laubfänger eingesetzt. Es besteht aus einem Basisring 21, der im Beispiel auf der oberen Kegelfläche des Reduzierstücks 3 aufsteht. An diesem Basisring 21 sind zwölf Drahtstäbe 22 befestigt, die als Mantellinien eines spitzen Kegels nach oben stehen und an der Spitze durch eine Kappe 23 zusammengehalten sind. Um dieses Sieb 20 zu reinigen oder es aus dem Gehäuse 1 herauszunehmen, wird die Wasserklappe 8 von der Öffnung 6 nach oben weggeschwenkt, so daß die Öffnung ganz frei ist. Dies zeigt Fig. 5. Der Schwenkriegel 19 ist so bemessen und angebracht, daß die hochgestellte Wasserklappe mit ihrem unteren Rand auf dem abgewinkelten Teil des Schwenkriegels aufsteht und somit während der Siebreinigung nicht herunterfallen kann.

## Patentansprüche

1. Zwischenstück für ein Dachrinnen-Fallrohr mit einem rohrförmigen Gehäuse (1), das einen einlauf- und einen auslaufseitigen Rohranschluß und eine Öffnung (6) im Gehäusemantel aufweist, sowie mit einem Sieb (20) und mit einer dem Gehäusemantel entsprechend gewölbten Rinne (8) zum Verschließen der Öffnung (6) oder wahlweise zum Herausleiten des Regenwassers, dadurch gekennzeichnet, daß die Rinne (8) mittels zweier einen Doppellenker bildender Gelenklaschen (9, 10) an dem Gehäusemantel so angebracht ist, daß die Gelenklaschen (9, 10) einenends oberhalb der Öffnung (6) und anderenends an den Längsrändern der Rinne (8) angelenkt sind, wobei die einander entsprechenden Enden jeweils etwa achsgleich gelagert sind.

2. Zwischenstück nach Anspruch 1, dadurch gekennzeichnet, daß das Sieb (20) in den unteren Teil des Gehäuses (1) eingesetzt ist und daß die Rinne (8) drei verschiedene Stellungen einnehmen kann, in denen sie
a) die Öffnung (6) verschließt,
b) das Regenwasser herausleitet oder
c) in einem zum Einsetzen und Reinigen des Siebes (20) ausreichenden Maße die Öffnung (6) frei gibt.

3. Zwischenstück nach Anspruch 2, dadurch gekennzeichnet, daß die Öffnung (6) im Zuschnitt kreisrund ist und an diametral gegenüberliegenden Seiten Zwickel (7) aufweist.

4. Zwischenstück nach Anspruch 2, dadurch gekennzeichnet, daß an der Gehäuseinnenseite ein Einleitblech (15) vorgesehen ist, an das sich die Rinne (8) in der Wasserentnahmestellung von unten anlegt.

5. Zwischenstück nach Anspruch 2, dadurch gekennzeichnet, daß die Rohranschlüsse als mehrstufige Reduzierstücke (2, 3) ausgebildet sind.

6. Zwischenstück nach Anspruch 2, dadurch gekennzeichnet, daß das Sieb (20) aus kegelförmig angeordneten Drahtstäben (22) besteht, die von einem Basisring (21) ausgehen und an der Spitze zusammengefaßt sind.

## Claims

1. Adapter for a gutter downpipe with a tubular casing (1) having an inlet-side and an outlet-side pipe connection and an orifice (6) in the casing shell, and with a screen (20) and with a curved channel (8) corresponding to the casing shell for closing the orifice (6) or selectively for discharging the rainwater, characterised in that the channel (8) is arranged on the casing shell by means of two straps (9, 10) forming a double link such that the straps (9, 10) are articulated at one end above the orifice (6) and at the other end to the longitudinal edges of the channel (8), the ends corresponding to one another being mounted with substantially the same axis in each case.

2. Adapter according to claim 1, characterised in that the screen (20) is inserted into the lower part of the casing (1) and in that the channel (8) can adopt three different positions in which it
a) closes the orifice (6),
b) discharges the rainwater or
c) vacates the orifice (6) to an extent sufficient for insertion and cleaning of the screen (20).

3. Adapter according to claim 2, characterised in that the orifice (6) is circular in shape and has gores (7) on diametrally opposed sides.

4. Adapter according to claim 2, characterised in that the interior of the casing is provided with an inlet plate (15) on which the channel (8) rests from below in the water removal position.

5. Adapter according to claim 2, characterised in that the pipe connections are designed as multi-stepped reducing members (2, 3).

6. Adapter according to claim 2, characterised in that the screen (20) consists of conically arranged wire rods (22) which issue from a base ring (21) and are brought together at the tip.

## Revendications

1. Manchon pour un conduit de descente de gouttières, comportant un boîtier tubulaire (1), qui présente un raccord de tube du côté d'entrée et un raccord de tube du côté de sortie, et une ouverture (6) dans l'enveloppe du boîtier, ainsi qu'un filtre (20) et une goulotte (8) cintrée de façon correspondant à l'enveloppe du boîtier pour fermer l'ouverture (6), ou, au choix, pour évacuer l'eau de pluie, caractérisé en ce que la goulotte (8) est agencée sur l'enveloppe du boîtier au moyen de deux pattes d'articulation (9,10) formant un bras double, de sorte que les pattes d'articulation (9,10) sont articulées, aux extrémités, d'une part, au-dessus de l'ouverture (6) et, d'autre part, aux bords longitudinaux de la goulotte (8), les extrémités correspondant l'une à l'autre étant montées, à chaque fois, en ayant à peu près le même axe.

2. Manchon selon la revendication 1,
caractérisé en ce que le filtre (20) est disposé dans la partie inférieure du boîtier (1), et en ce que la goulotte (8) peut prendre trois positions différentes, dans lesquelles elle :
a) ferme l'ouverture (6),
b) évacue l'eau de pluie, ou
c) libère l'ouverture (6) suffisamment pour mettre en place et nettoyer le filtre (20).

3. Manchon selon la revendication 2,
caractérisé en ce que l'ouverture (6) est circulaire en coupe et présente, sur des côtés diamétralement opposés, des coins (7).

4. Manchon selon la revendication 2,
caractérisé en ce qu'une tôle d'introduction (15) est prévue sur la face interne du boîtier, sur laquelle s'appuie, du bas, la goulotte (8) dans la position d'évacuation de l'eau.

5. Manchon selon la revendication 2,
caractérisé en ce que les raccords de tube sont réalisés en tant que raccords de réduction (2,3) à plusieurs gradins.

6. Manchon selon la revendication 2,
caractérisé en ce que le filtre (20) est constitué de tiges métalliques (22) agencées de façon conique, qui partent d'une bague de base (21) et sont réunies au sommet.
